# EUROPÄISCHE PATENTSCHRIFT

(11) **EP 0 748 732 B1**
(45) Veröffentlichungstag und Bekanntmachung des Hinweises auf die Patenterteilung: **01.03.2000**
(21) Anmeldenummer: 96201602.8
(22) Anmeldetag: 07.06.1996
(51) Int. Cl.: B61B 12/00

(54) **Betätigungs- und Haltevorrichtung von Schutzelementen, insbesondere von Schutzhauben und Türen an Seilbahnanlagen**
Actuating and supporting device of protective elements esp. of protective caps and doors of cableway installations
Dispositif d'actionnement et de support d'éléments de protection, notamment des capots de protection ou des portes d'installations de téléphérage

(30) Priorität: 14.06.1995 IT BZ950036
(43) Veröffentlichungstag der Anmeldung: 18.12.1996
(73) Patentinhaber: LEITNER S.p.A., I-39049 Vipiteno (Bolzano) (IT)
(72) Erfinder: Pabst, Otto, 39037 Rio Pusteria (BZ) (IT)
(74) Vertreter: Faraggiana, Vittorio, Dr. Ing.

(56) Entgegenhaltungen:
- EP-A- 0 510 357
- WO-A-84/04283
- CH-A- 611 679
- DE-A- 2 131 456

## Beschreibung

Die vorliegende Erfindung bezieht sich auf eine Betätigungs- und Haltevorrichtung von Schutzelementen, insbesondere von Schutzhauben und Türen an Seilbahnanlagen, gemäß dem Oberbegriff des Patentanspruches 1.

Bei bekannten Sesseln für Sessellifte sind seit langem Schutzhauben mit zueinander parallelen Seitenwandungen bekannt, die jeweils an mit horizontaler Achse am Sesselrahmen gelagerten Drehbolzen angelenkt sind. Im allgemeinen diente zum Schließen und zum Öffnen der Schutzhaube ein Handgriff oder andere Griffe, um die Schutzhaube aus einer offenen Stellung in eine geschlossene Schutzstellung und umgekehrt zu verschwenken. Somit war die Schutzhaube in den beiden Stellungen jedoch nicht verriegelt, mit der Gefahr, daß sie um ihre Drehachse schwankte. Bei anderen Systemen war ein Betätigungsmechanismus vorgesehen, der mit einem vom Gehänge drehbar gelagerten Hebel versehen war und an seinem freien Ende eine Betätigungsrolle trug. Diese wurde am Ausgang oder am Eingang einer Station zum Schließen und zum Öffnen der Schutzhaube über Übertragungsstangen betätigt, die mit den Seitenwänden der Schutzhaube verbunden waren. Auch wenn dieser Mechanismus vollständig automatisch war, bestand dennoch wegen der auf Wind zurückzuführende Kraft die Gefahr, daß die Schutzhauben automatisch geöffnet wurden, mit der Folge, daß die Sesselbahn zum Pendeln gebracht wurde. Man versuchte dieses Problem zum Beispiel mit mechanischen Sperren nach der Art von Riegeln zu lösen, die die Schutzhaube in ihrer Offen- bzw. Schließstellung fest an den Sesselrahmen fesselten.

Um nun eine automatische Sperre zu haben, wurde versucht, die Schutzhauben mittels eines getrennten Blockgliedes zu schließen, das unmittelbar an den Schutzhauben in Eingriff stand. In diesem Fall wurde jedoch keine Lösung gefunden, um mit einer einzigen Betätigung sowohl die Öffnungs- und Schließungsbewegung der Schutzhaube als auch die Verriegelung in den genannten Stellungen auszuführen. So waren für die Öffnungs- und Schließungsbetätigung der Schutzhaube und für die Sperre in den genannten Stellungen zwei Hebel erforderlich, der erste um das Öffnen und das Schließen zu steuern und der zweite um die Schutzhaube in den genannten Stellungen zu verriegeln.

Um die oben genannten Probleme zu lösen, wird im europäischen Patent EP-B-0 510 357 eine Verriegelungsvorrichtung an der Betätigungseinrichtung oberhalb der Schutzhaube vorgeschlagen, die die Betätigungseinrichtung an der Gehängestange oder an einem damit verbundenen Teil verriegelt.

Es wurde nun gefunden, daß, obwohl die letzte Lösung ein ausgezeichnetes Ergebnis erbringt, die Verriegelung selbst einer Betätigung bzw. eines durch eine Steuerschiene betätigten Hebels, nicht etwaige Schwingungen vermeidet, die zwischen der Schutzhaube und dem Verbindungs- und Übertragungssystem mit der Bewegung der Schutzhaube und der Betätigung derselben entstehen.

Die vorliegende Erfindung stellt sich nun die Aufgabe, eine Betätigungs- und Haltevorrichtung sowie im wesentlichen im europäischen Patent EP-B-0 510 357 beschrieben vorzuschlagen, die jedoch gegenüber der Verriegelung des erwähnten Patentes eine festere und einfachere Verriegelung aufweist, wobei vor allem Schwingungen vermieden werden sollen, die auf unangenehmer Weise die Sicherheit und die Fahrbequemlichkeit für die Fahrgäste beeinträchtigen.

Die erfindungsgemäße Haltevorrichtung wie in Anspruch 1 definiert ist, obwohl sie auf der Schutzhaube des Sessels in Eingriff kommt, kann trotz allem durch einen und denselben Betätigungshebel betätigt werden, der seinerseits durch eine Steuerschiene oder eine Führung bekannter Art am Eingang oder am Ausgang der Station der Seilbahnanlage gesteuert wird und auch für die Öffnungs- und Schließungsbetätigung der Schutzhaube vorgesehen ist. Wird nämlich die Verbindungsstange zwischen dem Steuerhebel und der Betätigung der Schutzhaube mit einem zweiarmigen Kniehebel versehen, dessen Bewegung die Drehbewegung der Schutzhaube um deren Anlenkstelle steuert und mit einem seiner Enden mit einer am Sesselrahmen befestigten Lasche verbunden ist, kann diese Zwangsbewegung, die ansonsten ein überzähliger Freiheitsgrad des Kniehebels wäre, zwei Endstellungen finden, die der Offen- und Schließstellung der Schutzhaube selbst entsprechen und die Anlenkung zwischen Kniehebel und Lasche kann derart sein, daß ein Totpunkt in der Schließstellung der Schutzhaube überwunden wird, d.h. daß die Anlenkstelle zwischen der Lasche und dem entsprechenden Kniehebelarm sich auf der einen oder auf der anderen Seite einer gedachten Verbindungslinie zwischen der Mitte des Sessels des Kniehebels an der Schutzhaube und der Anlenkstelle der Lasche am festliegenden Aufbau des Sessels befindet.

Weitere Merkmale und Ausbildungen der erfindungsgemäßen Vorrichtung gehen aus den abhängigen Ansprüchen und aus der folgenden Beschreibung einer ihrer bevorzugten, in der beigefügten Zeichnung dargestellten Ausführungsform hervor. Es zeigen,
- Figur 1: eine teilweise Vorderansicht eines mit der erfindungsgemäßen Vorrichtung versehenen Sessels,
- Figur 2: eine teilweise Seitenansicht aus Figur 1,
- Figur 3: eine teilweise, vergrößerte Seitenansicht, entsprechend der Einzelheit III aus Figur 2,
- Figur 4: eine Ansicht wie Figur 3, jedoch mit einer manuell betätigten, geschlossenen Schutzhaube,
- Figur 5: eine Ansicht, wie Figur 3 und 4, jedoch mit offener Schutzhaube, und
- Figur 6: einen Schnitt längs der Linie VI-VI aus Figur 3.

In Figur 1 und 2 ist ein im allgemeinen mit 1 angegebener Sessel dargestellt, der mit einer Aufhängung 2 versehen ist, die auf bekannte Art und Weise mit einem nicht gezeigten Zug-Tragseil einer Seilbahnanlage verbunden ist. Auf bekannte Art und Weise ist der Sessel 1 im Bereich seiner Rahmenpfosten mit jeweils einem Halter 3 versehen. Die Halter 3 bilden mit ihren Anlenkstellen 4 die horizontale Anlenkachse einer Schutzhaube 5, derart, daß diese mittels eines Handgriffes 6 von einer in Figur 6 gezeigten Offenstellung in eine in Figur 2 gut sichtbaren Schließstellung verschwenkt werden kann.

Erfindungsgemäß ist z.B. die obere Querstange des Sesselrahmens mit einem Flansch 7 versehen, an dem ein Betätigungshebel 8 angelenkt ist, der an seinem freien Ende eine Gleitrolle 9 trägt, die in der Eingangs- und Ausgangsstation des Sessels auf einer nicht gezeigten Steuerschiene gleitbar ist. Der Betätigunghebel trägt an ihm befestigt einen Arm 10. Eine Verbindungsstange 11 ist oben durch eine Anlenkstelle 12 am freien Ende des Armes 10 und unten durch eine Anlenkstelle 13 an einem Kniehebel 14 angelenkt. Dieser ist seinerseits mit einer Lasche 15 über ein Gelenk 16 drehbar verbunden. Die Lasche 15 ist hingegen durch ein Gelenk 23 fest mit einer Platte 17 verbunden, die zur Drehachse der Schutzhaube 5 senkrecht und mit leichtem Abstand von einer der Wände der Schutzhaube selbst an der Seite des Sessels liegt, wo der Betätigungshebel 8 vorgesehen ist.

Wie aus Figur 3 ersichtlich, trägt der Scheitel des Kniehebels 14 einen Bolzen 19, der mit einer Gummirolle 20 versehen und drehbar mit der der Platte 17 zugewandten Wand der Schutzhaube 5 verbunden ist. Zweckmäßigerweise ist die Platte mit einem Endanschlag 21 in der Form einer Aufnahme, die die Gummirolle 20 in Position hält, sobald die Schutzhaube 5 geschlossen ist, und mit einem Endanschlag 22 versehen, um die Gummirolle 20 in Position zu halten, sobald die Schutzhaube offen ist (Figur 6).

Zweckmäßiger Weise sind der Kniehebel 14 und die Lasche 15 derart bemessen und ausgebildet, daß bei einer mechanischen Betätigung durch den Betätigungshebel 8 das Gelenk zwischen Hebel 14 und Lasche 15 einen wie in Figur 4 gezeigten Totpunkt überwindet, der wieder bei dem Öffnungsvorgang der Schutzhaube überwunden werden muß. Wird jedoch die Schutzhaube von Hand aus geöffnet oder geschlossen, so wird der Hebel und die Lasche niemals den Totpunkt überwinden und werden so frei beweglich bleiben.

Es ist klar, daß das Prinzip der Steuerung des Öffnens und des Schließens einer erfindungsgemäßen Schutzhaube mit Erzielung eines Endanschlages in den Schließstel- lungen, auch für ein beliebiges anderes Schutzelement ausgeführt werden kann, bei dem sich dieses Problem stellt.

## Patentansprüche

1. Betätigungs- und Haltevorrichtung von Schutzelementen, insbesondere von Schutzhauben und Türen an Seilbahnanlagen, bei denen die Schutzelemente an einem Fördermittel angebracht und von einer Offenstellung in eine Schließstellung verschwenkbar sind,
umfassend
ein Betätigungsorgan (8), das durch ein Steuermittel der Ausgangsstation und eines der Eingangsstation steuerbar ist,
ein Übertragungselement (11), das das Betätigungsorgan (8) mit dem Schutzelement (5) verbindet, um dieses letztere von seiner Offenstellung in die Schließstellung und umgekehrt zu bringen,
ein Haltemittel, um das Schutzelement in der Offen- und Schließstellung festzuhalten,
dadurch gekennzeichnet,
daß das Haltemittel besteht aus
- einem Kniehebel (14), der mittels des einen seiner Arme im Bereich dessen Endes mit dem Ende des Übertragungselementes (11) verbunden ist;
- einer Rolle (20), die drehbar am Scheitel des Kniehebels (14) von einem Bolzen (19) drehbar getragen wird, der am Schutzelement (5) mit Abstand von der Drehachse (4) desselben drehbar befestigt ist;
- einem festliegenden Aufbau (17) des Förderfahrmittels, der zwei Endanschläge (21, 22) aufweist, die jeweils der Schließstellung und der Offenstellung des Schutzelementes (5) entsprechen; und
- einer Lasche (15), die an einem Ende am freien Arm des Kniehebels (14) und am anderen Ende am festliegenden Aufbau des Fördermittels derart angelenkt ist, daß in der Schließstellung des Schutzelementes (5) das Gelenk (16) zwischen Lasche (15) und Hebelarm (14) einen Totpunkt überwunden hat, bzw. eine gedachte Gerade, die durch den Drehmittelpunkt der Rolle (20) und durch den Anlenkpunkt der Lasche (15) am festliegenden Aufbau (17) nach Betätigung des Betätigungshebels (8) gelegt ist, wobei somit die Haltevorrichtung durch denselben Betätigungshebel (8) betätigt werden kann, der auch für die Öffnungs- und Schließungsbetätigung des Schutzelementes (5) vorgesehen ist.

2. Vorrichtung nach Anspruch 1, dadurch gekennzeichnet, daß das Schutzelement eine Haube (5) ist.

3. Vorrichtung nach Anspruch 1, dadurch gekennzeichnet, daß das Schutzelement eine Tür ist.

## Claims

1. An actuating and supporting device of protective elements especially of protective caps and doors of cableway installations, in which the protective elements are applied to a transport vehicle, being able to rotate from an open position to a closed position,
comprising
an actuating member (8) adapted to be controlled by a control means of the exit station and a control means of the entrance station;
a driving element (11) connecting the actuating member (8) with the protective element (5) to cause rotation of the latter from its open position to its closed position and vice versa,
a retention means adapted to hold the protective element immobile in the open and closed positions,
characterized in that
the retention means is formed of
- a toggle-joint lever (14) connected by an arm thereof, at its end, with the end of the driving element (11);
- a wheel (20) rotatably carried at the apex of the toggle-joint lever (14) by a pivot (19) rotatably fastened to the protective element (5) at a distance from the rotation axis thereof (4);
- a fixed structure (17) of the transport vehicle having two end-of-stroke abutments (21, 22) corresponding to the closed and open positions respectively of the protective element (5); and
- a shackle (15) articulated, at one end, on the free arm of the toggle-joint lever (14) and, at the other end, on the fixed structure of the transport vehicle in such a manner that in the closed position of the protective element (5) the articulation (16) between the shackle (15) and the lever (14) arm will have overcome a dead centre, i.e. an imaginary straight line passing by the rotation centre of the wheel (20) and the articulation point of the shackle (15) on the fixed structure (17) in the case in which the actuating lever (8) has been operated, so that the retention device can be driven by the same actuating lever (8) which is also provided for carrying out opening and closure of the protective element.

2. A device as claimed in claim 1, characterized in that the protective element is a cap (5).

3. A device as claimed in claim 1, characterized in that the protective element is a door.

## Revendications

1. Dispositif d'actionnement et de support d'éléments de protection, notamment des capots de protection ou des portes d'installations de téléphérage, dans lequel les éléments de protection sont appliqués à un véhicule de transport, étant tournants d'une position d'ouverture à une position de fermeture,
comprenant
un organe d'actionnement (8) destiné à être commandé par un moyen de commande de la gare de sortie et par un moyen de commande de la gare d'entrée,
un élément de transmission (11) reliant l'organe d'actionnement (8) à l'élément de protection (5) pour causer la rotation de ce dernier de sa position d'ouverture à celle de fermeture et vice versa,
un moyen de retenue destiné à retenir l'élément de protection immobile aux positions d'ouverture et de fermeture,
caractérisé en ce que
le moyen de retenue est formé
- d'un levier à genouillère (14) relié par un de ses bras, en correspondance de son extrémité, à l'extrémité de l'élément de transmission (11);
- une roue (20) portée rotativement au sommet du levier à genouillère (14) par un pivot (19) fixé rotativement à l'élément de protection (5), à une distance de l'axe de rotation de celui-ci (4);
- une structure fixe (17) du véhicule de transport présentant deux butées de fin de course (21, 22) correspondant à la position de fermeture et respectivement d'ouverture de l'élément de protection (5); et
- une jumelle (15) articulée, à l'une de ses extrémités, sur le bras libre du levier à genouillère (14) et, à son autre extrémité, sur la structure fixe du véhicule de transport, de telle sorte que dans la position de fermeture de l'élément de protection (5) l'articulation (16) entre la jumelle (15) et le bras de levier (14) ait dépassé un point mort, c'est-à-dire une droite imaginaire passant par le centre de rotation de la roue (20) et le point d'articulation de la jumelle (15) sur la structure fixe (17) dans le cas où le levier d'actionnement (8) a été actionné, de manière que le dispositif de support peut être commandé par le même levier d'actionnement (8) qui est prévu également pour la commande d'ouverture et de fermeture de l'élément de protection.

2. Dispositif selon la revendication 1, caractérisé en ce que l'élément de protection est un capot (5).

3. Dispositif selon la revendication 1, caractérisé en ce que l'élément de protection est une porte.
